# EUROPÄISCHE PATENTSCHRIFT

(11) **EP 3 824 236 B1**
(45) Veröffentlichungstag und Bekanntmachung des Hinweises auf die Patenterteilung: **27.04.2022**
(21) Anmeldenummer: 19756317.4
(22) Anmeldetag: 01.07.2019
(51) Int. Cl.: F27B 9/04, F27D 99/00

(54) **LUFTSCHLEUSE**
AIR LOCK
SAS À AIR

(30) Priorität: 18.07.2018 DE 102018117355
(43) Veröffentlichungstag der Anmeldung: 26.05.2021
(73) Patentinhaber: ONEJOON GmbH, 37120 Bovenden (DE)
(72) Erfinder: EBERHAGEN, Thomas, 37176 Nörten-Hardenberg (DE)
(74) Vertreter: Ostertag & Partner Patentanwälte mbB
(86) Internationale Anmeldenummer: PCT/DE2019/100606
(87) Internationale Veröffentlichungsnummer: WO 2020/015779

(56) Entgegenhaltungen:
- GB-A- 515 121

## Beschreibung

Die vorliegende Erfindung betrifft eine Luftschleuse mit einem Gehäuse, das eine vordere Eingangsöffnung, eine hintere Ausgangsöffnung und einen dazwischen verlaufenden Schleusenschacht aufweist, der von einer Transportvorrichtung durchgriffen ist, die mit Werkstückträgern derart verbunden ist, dass hierauf angeordnete Werkstücke durch den Schleusenschacht transportierbar sind. Derartige Luftschleusen sind als geschlossene Einlaufschleusen insbesondere für Ofen, wie z.B. aus der GB 515121A bekannt und beispielhaft in Fig. 1 dargestellt. Die hierin gezeigte Einlaufschleuse 1 ist einem Ofen 2 in Transportrichtung 3 vorgeschaltet und als geschlossene Einlaufschleuse 1 ausgebildet. Die Einlaufschleuse 1 besitzt eine vordere Öffnung 4, durch die Werkstücke mit einer Transportvorrichtung 5 in den Schleusenschacht 6 eingebracht werden. Die Transportvorrichtung ist im dargestellten Ausführungsbeispiel als Träger ausgebildet, der im Stoßverfahren komplett mit den hierauf angeordneten Werkstücken in den Schleusenschacht eingeschoben wird. Der Schleusenschacht 6 wird anschließend verschlossen und die hierin befindliche Luft wird abgezogen, so dass sich im Schleusenschacht 6 ein Vakuum bildet. Der Schleusenschacht 6 wird dann zum Ofen 2 hin geöffnet und die Werkstücke können in den Ofen 2 transportiert werden, ohne dass die hierin herrschende Atmosphäre durch Luft, Sauerstoff und/oder sonstiges Gas verunreinigt wird.

Solche geschlossenen Einlaufschleusen sind nachteilbehaftet, weil sie ausschließlich einen taktgebundenen Transport der Werkstücke ermöglichen und weil das komplette Abpumpen der im Schleusenschacht befindlichen Luft zeit- und kostenintensiv ist.

Hiervon ausgehend ist es die Aufgabe der vorliegenden Erfindung, eine Luftschleuse anzugeben, die die Probleme des Standes der Technik zumindest teilweise behebt. Insbesondere soll eine Luftschleuse angegeben werden, die einen kostenschonenden und vergleichsweise schnellen Transport der Werkstücke durch die Luftschleuse ermöglicht.

Diese Aufgabe wird durch die Luftschleuse nach Anspruch 1 gelöst. Erfindungsgemäß ist vorgesehen, dass die Transportvorrichtung zumindest mittelbar (also mittelbar oder unmittelbar) mit quer zur Transportrichtung angeordneten Trennwänden verbunden ist, die jeweils Werkstückkammern nach vorne und hinten begrenzen, wobei der Schleusenschacht mindestens eine erste Gaseinlassöffnung und mindestens eine erste Gasauslassöffnung aufweist, die innerhalb des Schleusenschachtes in eine Werkstückkammer münden, so dass durch die Gaseinlassöffnung ein Inertgas in die Werkstückkammer einleitbar ist, das die Werkstückkammer von der Gaseinlassöffnung bis zur Gasauslassöffnung durchströmt.

Mit anderen Worten wird der Schleusenschacht in Transportrichtung gesehen durch mehrere hintereinander angeordnete Trennwände verschlossen, zwischen denen jeweils eine Werkstückkammer ausgebildet ist. Zur Seite, nach unten und nach oben werden die Werkstückkammern allerdings nicht durch separate Trennwände, sondern durch den Schleusenschacht selbst begrenzt, in dem an geeigneten Stellen und quer zur Transportrichtung die mindestens eine Gaseinlassöffnung und die mindestens eine Gasauslassöffnung angeordnet sind. Sobald eine Werkstückkammer beim Transport durch den Schleusenschacht an der Gaseinlass- und Gasauslassöffnung vorbeigeführt wird, wird die Werkstückkammer mit Inertgas durchströmt und das vorherige Gas-Luftgemisch wird durch die Gasauslassöffnung abgeführt. Beim Verlassen der Luftschleuse sind die Werkstückkammern dann vollständig mit Inertgas gefüllt und die hinter der Schleuse befindliche Atmosphäre, beispielsweise in einem Ofen, wird nicht durch Gas oder Luft vom außen verunreinigt. Hierdurch können die in den Werkstückkammern angeordneten Werkstücke kontinuierlich oder auch taktgebunden und vergleichsweise schnell sowie kostenschonend durch den Schleusenschacht transportiert werden. Zudem ist die Vorrichtung leicht aufgebaut und leicht zu warten, womit auch die Herstellkosten vergleichsweise gering sind.

Bevorzugte Ausführungsformen der vorliegenden Erfindung werden nachfolgend und in den Unteransprüchen angegeben.

Nach einer ersten bevorzugten Ausgestaltung der vorliegenden Erfindung ist vorgesehen, dass der Schleusenschacht seitlich durch Schachtwände und/oder nach unten durch einen Schachtboden und/oder nach oben durch eine fest oder beweglich gelagerte Schachtdecke begrenzt ist. Dabei liegen die Trennwände, die lose an der Transportvorrichtung gelagert sind, innerhalb des Schleusenschachtes zumindest bereichsweise an den Schachtwänden, am Schachtboden und an der Schachtdecke an, so dass ein Gasaustausch zwischen zwei benachbarten Werkstückkammern in Transportrichtung blockiert ist. Die beweglich gelagerte Schachtdecke ist vorzugsweise an mehreren Federn aufgehängt, so dass der Druck regulierbar ist, mit der die Schachtdecke auf den Trennwänden aufliegt. Ein erhöhter Druck sorgt für eine zusätzliche Dichtigkeit, wobei jedoch zu vermeiden ist, dass die Trennwände durch einen überhöhten Druck schnell verschleißen. Alternativ zu einer federnd gelagerten Schachtdecke kann die Schachtdecke auch frei hängend angeordnet sein, so dass die Gravitation für eine Auflage der Schachtdecke auf den Trennwänden sorgt. Auch hierdurch können verschleißbedingte Abnutzungserscheinungen insbesondere auf der Oberseite der Trennwände, Fertigungstoleranzen und/oder ein hitzebedingter Verzug ausgeglichen werden. Die Schachtwände, der Schachtboden und/oder insbesondere die Schachtdecke können eine dünne Silikondichtung aufweisen, was das Gleitvermögen und die Dichtigkeit erhöht. Alternativ und/oder additiv können die Trennwände an den Rändern teilweise oder vollständig eine Dichtung, insbesondere eine Silikondichtung, aufweisen.

Die mindestens eine Gaseinlassöffnung und die mindestens eine Gasauslassöffnung sind vorzugsweise seitlich und gegenüberliegend am Schleusenschacht angeordnet. Hierdurch durchströmt das Inertgas von der Gaseinlassöffnung bis zur Gasauslassöffnung die gesamte Werkstückkammer, so dass allenfalls bei einem schnellen Transport geringfügige Restbestandteile der ursprünglichen Atmosphäre in der Werkstückkammer zurückbleiben.

Außerhalb des Schleusenschachtes sind die Gaseinlassöffnung und die Gasauslassöffnung vorzugsweise jeweils mit einem Spülkanal verbunden. Durch den gaseinlassöffnungsseitigen Spülkanal kann das Inertgas eingeleitet werden und das Gasluftgemisch kann am gasauslassöffnungsseitigen Spülkanal abgeführt und ggf. einer Recyclinganlage zugeführt werden, wo das Inertgas von den übrigen Gasbestandteilen zur Wiederverwendung getrennt wird.

Um auch einen geringfügigen Gasaustausch zwischen zwei benachbarten Werkstückkammern an den Rändern der Trennwände zu vermeiden, ist nach einer bevorzugten Ausgestaltung der vorliegenden Erfindung vorgesehen, dass die Gaseinlassöffnung und die Gasauslassöffnung mindestens die doppelte Breite einer Werkstückkammer aufweisen, so dass jeweils mindestens zwei benachbarte Werkstückkammern zeitgleich mit Inertgas gespült werden, wobei die Werkstückkammern in die gleiche Richtung mit Inertgas durchströmt werden. Dadurch, dass eine gleiche Strömungsrichtung und vorzugsweise eine gleiche Strömungsgeschwindigkeit des Inertgases vorliegen, kommt es an den Enden und Dichtflächen der Trennwände zu keinen Wirbelbildungen, die anderenfalls einen unerwünschten Gasaustausch hervorrufen.

Um auch letzte Restbestandteile des ursprünglichen Gases innerhalb der Werkstückkammern zu entfernen, ist nach einer bevorzugten Ausgestaltung der Erfindung vorgesehen, dass der Spülkanal mehrfach über mehrere Gaseinlassöffnungen und mehrere Gasauslassöffnungen in den Schleusenschacht mündet. Hierdurch kann der Spülvorgang mehrfach durchgeführt werden, so dass auch letzte Restbestandteile von Fremdgas abgeführt und durch Inertgas ersetzt werden.

Um bei dem mehrfachen Spülen zu vermeiden, dass sich Restgas in Bereichen ansammelt, die von der Inertgasströmung innerhalb einer Werkstückkammer nicht erreicht werden, beispielsweise in Strömungsschatten, ist vorzugsweise vorgesehen, dass die Gaseinlassöffnungen und die Gasauslassöffnungen derart angeordnet sind, dass die Werkstückkammern paarweise in alternierender Richtung mit Inertgas gespült werden. Findet der erste Spülvorgang beispielsweise von links nach rechts statt, sind die darauffolgenden Gaseinlass- und Gasauslassöffnungen derart angeordnet, dass der Spülvorgang von rechts nach links durchgeführt wird, usw. Dabei besteht zwischen einer Gaseinlassöffnung und einer benachbarten Gasauslassöffnung an der gleichen Seite des Schleusenschachtes ein Abstand von mindestens einer Werkstückkammerbreite, so dass ein gegenläufiger Luftstrom zwischen zwei benachbarten Werkstückkammern vermieden wird, was anderenfalls aufgrund von Verwirbelungen an den Trennwandrändern zu einem unerwünschten Gasaustausch führen würde.

Die vorliegende Luftschleuse mit der Transportvorrichtung erlaubt sowohl einen kontinuierlichen als auch einen taktgebundenen Transport der Werkstücke. Dabei weist die Transportvorrichtung vorzugsweise zwei Ketten auf, die jeweils auf einer Führung ablaufen. An solchen Ketten lassen sich die Werkstückträger befestigen, die wiederum mit den Trennwänden verbunden sind. Die Verbindung der Trennwände an den Werkstückträgern erfolgt vorzugsweise mit L-förmigen Profilstücken, die zur Befestigung der Trennwände vorzugsweise ein Langloch aufweisen, die eine lose und in Grenzen bewegliche Lagerung der Trennwände erlauben. Hierdurch gleichen sich verschleißbedingte Höhenunterschiede und ein hitzebedingter Verzug automatisch aus.

Um mit einer vorschlagsgemäßen Luftschleuse ein sauberes Spülergebnis zu erzielen, ist vorzugsweise vorgesehen, dass zumindest ein Teil des Spülgases bzw. des Inertgases konditioniert werden kann. Hiernach kann der Volumenstrom, die Strömungsgeschwindigkeit, der Druck, die Temperatur, die Feuchtigkeit und/oder die Partikelbelastung des (Inert-)gases den Anforderungen entsprechend eingestellt werden.

Die Luftschleuse ist für beliebige Anwendungszwecke verwendbar. Nach einer bevorzugten Ausgestaltung ist die Ausgangsöffnung der Luftschleuse jedoch mit einem Ofen verbunden. Ein solcher Ofen kann auch am Ausgang mit einer entsprechenden Luftschleuse verbunden sein, so dass das in den Werkstückkammern enthaltene Inertgas aufgefangen und wiederverwendet werden kann.

Je nach Anwendungsgebiet wird ein Inertgas eingesetzt, dass zu keinen Verunreinigungen innerhalb der Anwendung führt. Üblicherweise eignen sich Stickstoff, Kohlenstoffdioxid und alle Edelgase als mögliche Inertgase.

Eine konkrete Ausgestaltung der vorliegenden Erfindung wird nachfolgend anhand der Figuren erläutert.

Es zeigen:
- Fig. 1: einen Ofen mit einer Luftschleuse nach dem Stand der Technik,
- Fig. 2 bis 7: unterschiedliche Querschnittsansichten einer Luftschleuse und
- Fig. 8: eine perspektivische Darstellung einer Luftschleuse.

Fig. 2 zeigt die einfachste Ausführungsform einer erfindungsgemäßen Luftschleuse 10, die ein Gehäuse 11 mit einer vorderen Eingangsöffnung 12 und einer hinteren Ausgangsöffnung 13 besitzt. Hierzwischen ist der Schleusenschacht 14 ausgebildet, der von einer Transportvorrichtung 15 durchgriffen ist. Die Transportvorrichtung 15 ist mit Werkstückträgern 16 verbunden, auf denen Werkstücke 17 angeordnet sein können. Im vorliegenden Ausführungsbeispiel handelt es sich bei dem Werkstückträger 16 um einen Klingenhalter, auf dem diverse Klingen als Werkstücke 17 aufgereiht sind, die einem der Luftschleuse 10 nachgeordneten Ofen (in Fig. 2 nicht dargestellt) zugeführt werden. Ferner sind auf der Transportvorrichtung 15 quer zur Transportrichtung 3 ausgerichtete Trennwände 18 befestigt, die den Schleusenschacht 14 in Transportrichtung 3 verschließen. Zwischen zwei Trennwänden 18 ist jeweils eine Werkstückkammer 19 ausgebildet, die innerhalb der Luftschleuse 10 nach vorne und nach hinten durch die Trennwände 18 und im Übrigen durch den Schleusenschacht 14 begrenzt ist.

Der Schleusenschacht 14 besitzt eine seitliche Gaseinlassöffnung 20 und eine gegenüberliegende Gasauslassöffnung 21. Durch die Gaseinlassöffnung 20 kann Inertgas in Pfeilrichtung 22 in die Werkstückkammer 19ₐ eingeleitet werden, so dass das zuvor hierin befindliche Gasgemisch aus der Gasauslassöffnung 21 in Pfeilrichtung 23 abgegeben wird. In der weiter transportierten Werkstückkammer 19_{b} befindet sich bestenfalls ausschließlich Inertgas, so dass das Werkstück 17 ohne eine Verunreinigung der Atmosphäre an der Ausgangsöffnung 13 abgegeben werden kann.

Um den Grad des Gasaustausches innerhalb der Werkstückkammern 19 zu erhöhen, ist vorzugsweise vorgesehen, dass die Gaseinlassöffnung 20 und die Gasauslassöffnung 21 mindestens doppelt so breit ist, wie eine Werkstückkammer 19, so dass zeitgleich zwei nebeneinander angeordnete Werkstückkammern 19 mit Inertgas gespült werden, wobei das Inertgas beide Werkstückkammern 19 in gleicher Richtung durchströmt.

Fig. 3 zeigt eine weitere bevorzugte Ausführungsform der Erfindung, bei der die Luftschleuse 10 mehrere Gaseinlassöffnungen 20 und mehrere Gasauslassöffnungen 21 besitzt, die außerhalb des Schleusenschachtes 14 jeweils mit einem Spülkanal 24 verbunden sind, durch die das Inertgas bzw. das Inertgas-Gasgemisch mehrfach und in unterschiedlichen Richtungen durch die Werkstückkammern 19 strömt. Hierdurch wird verhindert, dass sich Gas in etwaigen Strömungsschatten ansammelt, so dass ein kompletter Gasaustausch erfolgt. Ferner besitzen alle Gaseinlassöffnungen 21 und alle Gasauslassöffnungen 22 die doppelte Breite einer Werkstückkammer 19, so dass zwei benachbarte Werkstückkammern 19 zeitgleich und in gleicher Richtung mit Inertgas gespült werden. Die Strömungsrichtungen des Inertgases sind in Fig. 3 mit den Pfeilen 25 markiert, die auch durch die bogenförmigen Spülkanäle 24 verlaufen, die eine Gaseinlassöffnung 21 mit einer benachbarten Gasauslassöffnung 20 auf jeweils der gleichen Seite des Gehäuses 11 verbindet. Hierzwischen ist ein Abstand von mindestens einer Werkstückkammerbreite vorgesehen, damit strömungsbedingte Verwirbelungen an den Trennwänden 18 vermieden werden.

Die Spülkanäle 24 besitzen in der dargestellten Ausführungsform mittig angeordnete Wandabschnitte 32, so dass jede Seite des Spülkanals 24 die Breite einer Werkstückkammer 19 aufweist. Hierdurch ergibt sich eine gleichmäßige Spülung zweier benachbarter Werkstückkammern 19, weil sich keine Druckunterschiede aufbauen und das Inertgas in beiden Werkstückkammern 19 mit gleicher Geschwindigkeit strömt.

Mit der in Fig. 3 dargestellten Ausführungsform der vorliegenden Erfindung sind die Spülvorgänge quasi "in Reihe" geschaltet und der Inertgasstrom ist der Transportrichtung 3 der Werkstücke 17 entgegengerichtet. Das bedeutet, dass jede Werkstückkammer 19 beim Transport durch den Schleusenschacht 14 zunächst mit einem Gemisch aus Inertgas und Gas aus der ursprünglichen Atmosphäre gespült wird, weil das Gemisch bereits durch mehrere anderen Werkstückkammern 19 durchströmt ist und dort Gas der ursprünglichen Atmosphäre aufgenommen hat. Unabhängig von der Anzahl der vorgesehenen Spülvorgänge liegt bei der vorliegenden Ausführungsform ein Spülvorgang mit reinem Inertgas nur beim letzten Spülvorgang vor, weil dort das Inertgas unmittelbar von der Quelle in die Werkstückkammern 19 eingeleitet wird.

Alternativ zu einer solchen "Reihenschaltung" der Spülvorgänge ist auch eine "Parallelschaltung" vorgesehen, bei der die Werkstückkammern 19 unmittelbar mit einer Inertgasquelle verbunden sind und jeder Spülvorgang mit reinem Inertgas durchgeführt wird. Auch hierbei ist eine alternierende Spülrichtung vorteilhaft und demzufolge vorgesehen. Die Werkstückkammern 19 können jeweils mit einer eigenen Inertgasquelle verbunden sein oder es kann eine gemeinsame Inertgasquelle mit geeigneten Zuleitungen eingesetzt werden.

Fig. 4 zeigt eine Querschnittsdarstellung eines Teilbereiches der Luftschleuse 10 (s. Querschnitt X-X aus Fig. 3). Die Transportvorrichtung 15 ist in diesem Ausführungsbeispiel als Kette 26 ausgebildet, die auf einer Führung 27 abläuft. Auf der Kette 26 sind Werkstückträger 16 montiert, die die Werkstücke 17 (hier Rasierklingen) halten. Ferner sind die Werkstückträger 16 über L-förmige Profilstücke 28 mit den Trennwänden 18 so verbunden, dass die Trennwände 18 auf dem Schachtboden 29 und an der Schachtdecke 30 anliegen. Hierdurch ist ein Gasaustausch zwischen zwei benachbarten Werkstückkammern 19 in Transportrichtung 3 verhindert. Die Strömung des Inertgases bzw. des Inertgas-Gasgemisches ist in Fig. 4 durch die eingekreisten Punkte bzw. durch die eingekreisten Kreuze dargestellt. In den beiden rechten Werkstückkammern 19 zeigt die Gasströmung in die Blattebene hinein und in den beiden linken Werkstückammern 19 zeigt die Gasströmung aus der Blattebene hinaus. In der dazwischen angeordneten Werkstückkammer 19 liegt aufgrund der voneinander beabstandeten Gaseinlass- und Gasauslassöffnungen 20, 21 keine Gasströmung vor.

Fig. 5 zeigt eine weitere Querschnittsansicht der Luftschleuse 10 in Transportrichtung 3 gesehen, die in die Blattebene zeigt (s. Querschnitt Y-Y aus Fig. 4). Hierin ist zu erkennen, dass die Trennwände 18 zu allen Seiten eine Anlage mit dem Schleusenschacht 14 aufweist, so dass ein Gasaustausch in Transportrichtung 3 vermieden wird.

Die Fig. 6 und 7 entsprechen den Querschnittsansichten der Fig. 4 und 5, wobei in den gezeigten Ausführungsbeispielen eine beweglich gelagerte Schachtdecke 30 vorgesehen ist. Hierzu ist die Schachtdecke 30 an Federn 31 im Schleusenschacht 14 aufgehängt, so dass die Schachtdecke 30 mit einem regulierbaren Druck auf den Trennwänden 18 aufliegt. Hierdurch können verschleißbedingte Höhenunterschiede der Trennwände 18 ausgeglichen werden.

Schließlich zeigt Fig. 8 eine perspektivische Darstellung einer konkreten Ausführungsform der erfindungsgemäßen Luftschleuse 10, die einem Ofen 2 vorgeschaltet ist, so dass in den Ofen 2 eine konstante und sauerstofffreie Atmosphäre herrscht.

### Bezugszeichenliste

- 1: Einlaufschleuse
- 2: Ofen
- 3: Transportrichtung
- 4: vordere Öffnung
- 5: Transportvorrichtung
- 6: Schleusenschacht
- 10: Luftschleuse
- 11: Gehäuse
- 12: vordere Einlassöffnung
- 13: hintere Ausgangsöffnung
- 14: Schleusenschacht
- 15: Transportvorrichtung
- 16: Werkstückträger
- 17: Werkstück
- 18: Trennwand
- 19: Werkstückkammer
- 20: Gaseinlassöffnung
- 21: Gasauslassöffnung
- 22: Pfeilrichtung
- 23: Pfeilrichtung
- 24: Spülkanal
- 25: Pfeilrichtung
- 26: Kette
- 27: Führung
- 28: Profilstück
- 29: Schachtboden
- 30: Schachtdecke
- 31: Federn
- 32: Wandabschnitte

## Patentansprüche

1. Luftschleuse mit einem Gehäuse (11), das eine vordere Eingangsöffnung (12), eine hintere Ausgangsöffnung (13) und einen dazwischen verlaufenden Schleusenschacht (14) aufweist, der von einer Transportvorrichtung (15) durchgriffen ist, die mit Werkstückträgern (16) derart verbunden ist, dass hierauf angeordnete Werkstücke (17) durch den Schleusenschacht (14) transportierbar sind,
- die Transportvorrichtung (15) zumindest mittelbar mit quer zur Transportrichtung (3) angeordneten Trennwänden (18) verbunden ist, die jeweils Werkstückkammern (19) nach vorne und hinten begrenzen, **dadurch gekennzeichnet, dass**
- der Schleusenschacht (14) mindestens eine erste Gaseinlassöffnung (20) und mindestens eine erste Gasauslassöffnung (21) aufweist, die innerhalb des Schleusenschachtes (14) in eine Werkstückkammer (19) münden, so dass durch die Gaseinlassöffnung (20) ein Inertgas in die Werkstückkammer (19) einleitbar ist, das die Werkstückkammer (19) von der Gaseinlassöffnung (20) bis zur Gasauslassöffnung (21) durchströmt.

2. Luftschleuse nach einem der vorhergehenden Ansprüche, wobei der Schleusenschacht (14)
- seitlich durch Schachtwände und/oder
- nach unten durch einen Schachtboden (29) und/oder
- nach oben durch eine fest oder beweglich gelagerte Schachtdecke (30) begrenzt ist.

3. Luftschleuse nach Anspruch 2, wobei die Trennwände (18) innerhalb des Schleusenschachtes (14) zumindest bereichsweise an den Schachtwänden, am Schachtboden (29) und an der Schachtdecke (30) anliegen, so dass ein Gasaustausch zwischen zwei Werkstückkammern (19) in Transportrichtung (3) blockiert ist.

4. Luftschleuse nach Anspruch 1, wobei die Gaseinlassöffnung (20) und die Gasauslassöffnung (21) seitlich und gegenüberliegend am Schleusenschacht (14) angeordnet sind.

5. Luftschleuse nach einem der vorhergehenden Ansprüche, wobei die Gaseinlassöffnung (20) und die Gasauslassöffnung (21) außerhalb des Schleusenschachtes (14) jeweils mit einem Spülkanal (24) verbunden sind.

6. Luftschleuse nach einem der vorhergehenden Ansprüche, wobei die Gaseinlassöffnung (20) und die Gasauslassöffnung (21) mindestens die doppelte Breite einer Werkstückkammer (19) aufweisen, so dass jeweils mindestens zwei benachbarte Werkstückkammern (19) zeitgleich mit Inertgas gespült werden, das die Werkstückkammern (19) in die gleiche Richtung durchströmt.

7. Luftschleuse nach einem der vorhergehenden Ansprüche, wobei der Spülkanal (24) mehrfach über mehrere Gaseinlassöffnungen (20) und mehrere Gasauslassöffnungen (21) in den Schleusenschacht (14) mündet.

8. Luftschleuse nach Anspruch 7, wobei die Gaseinlassöffnungen (20) und die Gasauslassöffnungen (21) derart angeordnet sind, dass die Werkstückkammern (19) paarweise in alternierender Richtung mit Inertgas gespült werden.

9. Luftschleuse nach einem der vorhergehenden wobei zwischen einer Gaseinlassöffnung (20) und einer benachbarten Gasauslassöffnung (21) an der gleichen Seite des Schleusenschachtes (14) ein Abstand von mindestens einer Werkstückkammerbreite besteht.

10. Luftschleuse nach einem der vorhergehenden Ansprüche, wobei die Transportvorrichtung (5) einen kontinuierlichen oder taktgebundenen Transport der Werkstücke (17) erlaubt.

11. Luftschleuse nach einem der vorhergehenden Ansprüche, wobei die Transportvorrichtung (5) mindestens zwei Ketten (26) aufweist, die jeweils auf einer Führung (27) ablaufen.

12. Luftschleuse nach einem der vorhergehenden Ansprüche, wobei die Werkstückträger (16) mit den Ketten (26) und den Trennwänden (18) verbunden sind.

13. Luftschleuse nach einem der vorhergehenden Ansprüche, wobei die Ausgangsöffnung (13) der Luftschleuse (10) in einen Ofen (2) übergeht.

## Claims

1. Airlock with a housing (11) which has a front inlet opening (12), a rear outlet opening (13) and an airlock shaft (14) extending therebetween, which is passed through by a transport device (15), which is connected to workpiece carriers (16) such that workpieces (17) arranged thereon can be transported through the airlock shaft (14), wherein
- the transport device (15) is at least indirectly connected to partition walls (18) arranged transversely to the direction of transport (3), the partition walls (18) each delimiting workpiece chambers (19) to the front and rear,
**characterized in that**
- the airlock shaft (14) has at least one first gas inlet opening (20) and at least one first gas outlet opening (21), which open into a workpiece chamber (19) within the airlock shaft (14), so that an inert gas can be introduced into the workpiece chamber (19) through the gas inlet opening (20), the inert gas flowing through the workpiece chamber (19) from the gas inlet opening (20) to the gas outlet opening (21).

2. Airlock according to one of the preceding claims, wherein the airlock shaft (14) is delimited
- laterally by shaft walls and/or
- downwardly by a shaft floor (29) and/or
- upwardly by a fixed or movably mounted shaft ceiling (30).

3. Airlock according to claim 2, wherein the partition walls (18) within the airlock shaft (14) abut the shaft walls, the shaft floor (29), and the shaft ceiling (30) at least in some regions, so that a gas exchange between two workpiece chambers (19) is blocked in the direction of transport (3).

4. Airlock according to claim 1, wherein the gas inlet opening (20) and the gas outlet opening (21) are arranged laterally and oppositely on the airlock shaft (14).

5. Airlock according to one of the preceding claims, wherein the gas inlet opening (20) and the gas outlet opening (21) are each connected to a flushing channel (24) outside the airlock shaft (14).

6. Airlock according to one of the preceding claims, wherein the gas inlet opening (20) and the gas outlet opening (21) have at least twice the width of one workpiece chamber (19), so that in each case at least two adjacent workpiece chambers (19) are flushed simultaneously with inert gas which flows through the workpiece chambers (19) in the same direction.

7. Airlock according to one of the preceding claims, wherein the flushing channel (24) opens into the airlock shaft (14) plurally via a plurality of gas inlet openings (20) and a plurality of gas outlet openings (21).

8. Airlock according to claim 7, wherein the gas inlet openings (20) and the gas outlet openings (21) are arranged such that the workpiece chambers (19) are flushed with inert gas in pairs in alternating directions.

9. Airlock according to one of the preceding claims, wherein there is a distance of at least one workpiece chamber width between a gas inlet opening (20) and an adjacent gas outlet opening (21) on the same side of the airlock shaft (14).

10. Airlock according to one of the preceding claims, wherein the transport device (5) allows continuous or cycle-dependent transport of the workpieces (17).

11. Airlock according to one of the preceding claims, wherein the transport device (5) has at least two chains (26), each of which runs on a guide (27).

12. Airlock according to one of the preceding claims, wherein the workpiece carriers (16) are connected to the chains (26) and the partition walls (18).

13. Airlock according to one of the preceding claims, wherein the outlet opening (13) of the airlock (10) merges into an oven (2).

## Revendications

1. Sas à air pourvu d'un boîtier (11), qui présente une ouverture d'entrée avant (12) et une ouverture de sortie arrière (13), et un puits de sas (14) s'étendant entre celles-ci, qui est traversé par un dispositif de transport (15), qui est relié à des porte-pièces (16) de telle sorte que des pièces disposées sur ceux-ci peuvent être transportées à travers le puits de sas (14), le dispositif de transport (15) est relié au moins indirectement à des cloisons (18), disposées transversalement au sens de transport (3), qui délimitent respectivement des chambres de pièces (19) vers l'avant et l'arrière,
**caractérisé en ce que**
- le puits de sas (14) présente au moins une première ouverture d'entrée de gaz (20) et au moins une première ouverture de sortie de gaz (21), qui débouchent à l'intérieur du puits de sas (14) dans une chambre de pièces (19), de sorte qu'un gaz inerte, qui s'écoule à travers la chambre de pièces (19) de l'ouverture d'entrée de gaz (20) à l'ouverture de sortie de gaz (21), peut être introduit dans la chambre de pièces (19) par l'ouverture d'entrée de gaz (20).

2. Sas à air selon l'une quelconque des revendications précédentes, dans lequel le puits de sas (14) est délimité
- latéralement par des parois du puits et / ou
- vers le bas par un fond du puits (29) et / ou
- vers le haut par un plafond du puits (30) fixe ou monté de manière mobile.

3. Sas à air selon la revendication 2, dans lequel les cloisons (18) à l'intérieur du puits de sas (14) s'appuient au moins par zones sur les parois du puits, sur le fond du puits (29) et sur le plafond du puits (30), de sorte qu'un échange de gaz entre deux chambres de pièces (19) est bloqué dans le sens de transport (3).

4. Sas à air selon la revendication 1, dans lequel l'ouverture d'entrée de gaz (20) et l'ouverture de sortie de gaz (21) sont disposées sur le côté et à l'opposé du puits de sas (14).

5. Sas à air selon l'une quelconque des revendications précédentes, dans lequel l'ouverture d'entrée de gaz (20) et l'ouverture de sortie de gaz (21) à l'extérieur du puits de sas (14) sont reliées chacun à un canal de purge (24).

6. Sas à air selon l'une quelconque des revendications précédentes, dans lequel l'ouverture d'entrée de gaz (20) et l'ouverture de sortie de gaz (21) comportent au moins deux fois la largeur d'une chambre de pièces (19), de sorte qu'au moins deux chambres de pièces (19) voisines chacune sont simultanément purgées avec un gaz inerte, qui traverse les chambres de pièces (19) dans le même sens.

7. Sas à air selon l'une quelconque des revendications précédentes, dans lequel le canal de purge (24) débouche plusieurs fois dans le puits de sas (14) par plusieurs ouvertures d'entrée de gaz (20) et plusieurs ouvertures de sortie de gaz (21).

8. Sas à air selon la revendication 7, dans lequel les ouvertures d'entrée de gaz (20) et les ouvertures de sortie de gaz (21) sont disposées de telle sorte que les chambres de pièces (19) sont purgées par paire dans un sens alterné avec du gaz inerte.

9. Sas à air selon l'une quelconque des revendications précédentes, dans lequel entre une ouverture d'entrée de gaz (20) et une ouverture de sortie de gaz voisine (21) sur le même côté du puits de sas (14) une distance d'au moins une largeur de la chambre de pièces existe.

10. Sas à air selon l'une quelconque des revendications précédentes, dans lequel le dispositif de transport (15) permet un transport continu ou cadencé des pièces (17).

11. Sas à air selon l'une quelconque des revendications précédentes, dans lequel le dispositif de transport (5) comporte au moins deux chaînes (26), qui se déroulent chacune sur un guide (27).

12. Sas à air selon l'une quelconque des revendications précédentes, dans lequel les porte-pièces (16) sont reliés aux chaînes (26) et aux cloisons (18)

13. Sas à air selon l'une quelconque des revendications précédentes, dans lequel l'ouverture de sortie (13) du sas à air (10) passe dans un four (2).
